# EUROPÄISCHE PATENTSCHRIFT

(11) **EP 1 113 892 B1**
(45) Veröffentlichungstag und Bekanntmachung des Hinweises auf die Patenterteilung: **12.07.2006**
(21) Anmeldenummer: 00943750.0
(22) Anmeldetag: 31.05.2000
(51) Int. Cl.: B22D 17/20, B22D 17/32

(54) **EINPRESSAGGREGAT FÜR EINE DRUCKGIESSMASCHINE**
INJECTION UNIT FOR A PRESSURE DIE CASTING MACHINE
ENSEMBLE D'INJECTION POUR MACHINE DE COULEE SOUS PRESSION

(30) Priorität: 01.06.1999 EP 99109360
(43) Veröffentlichungstag der Anmeldung: 11.07.2001
(73) Patentinhaber: Oskar Frech GmbH + Co. KG, 73614 Schorndorf (DE)
(72) Erfinder: FINK, Roland, D-73650 Winterbach (DE); ERHARD, Norbert, D-73547 Lorch (DE); NOSCHILLA, Herbert, D-73614 Schorndorf (DE); STILLHARD, Bruno, CH-9011 St. Gallen (CH); SIEGRIST, Ronald, CH-9242 Oberuzwil (CH)
(74) Vertreter: Patentanwälte Ruff, Wilhelm, Beier, Dauster & Partner
(86) Internationale Anmeldenummer: PCT/EP2000/004977
(87) Internationale Veröffentlichungsnummer: WO 2000/072998

(56) Entgegenhaltungen:
- EP-A- 0 618 025
- DE-A- 4 101 551
- DE-A- 4 441 735
- FR-A- 908 322
- FR-A- 1 517 113
- FR-A- 2 570 006
- US-A- 4 311 185
- PATENT ABSTRACTS OF JAPAN vol. 1995, no. 09, 31. Oktober 1995 (1995-10-31) & JP 07 155925 A (HITACHI LTD), 20. Juni 1995 (1995-06-20)

## Beschreibung

Die Erfindung betrifft ein Einpressaggregat für eine Druckgießmaschine, insbesondere für eine Warmkammerdruckgießmaschine zur Verarbeitung von Metallschmelzen, mit einem Gießkolben zum Einpressen des Gießmaterials in eine Form, der über eine Schubstange beaufschlagbar ist, die mit einem von einem Elektromotor getriebenen Linearantrieb verbunden ist, der nach der Füllphase der Form zur Erzielung eines Druckes in dem Gießmaterial in einer Druckphase gehalten wird, wobei zwischen den Gießkolben und die Schubstange ein Federelement geschaltet ist.

Aus der EP 0 430 616 A1 ist ein Einpressaggregat bekannt, bei dem als Linearantrieb eine Spindel zum Antrieb einer Mutter vorgesehen ist. Der Antrieb des mit dem Linearantrieb verbundenen Gießkolbens wird über einen von einem Elektromotor angetriebenen Riemen vorgenommen. Der Riementrieb wirkt dabei über eine elektromagnetisch steuerbare Scheibenkupplung auf die Spindel, so dass auf diese Weise die Vorschubgeschwindigkeit des Gießkolbens und, nach dem Füllen der Form, der im Gießmaterial zu haltende Druck gesteuert werden kann. Dabei dient zur Steuerung ein drehzahlabhängiges Signal, das von einem mit dem Spindelantrieb verbundenen Tachometer abgegeben wird. Ein Antrieb dieser Art für das Einpressaggregat ist relativ aufwendig. Die Steuerung und Regelung der Scheibenkupplung birgt vor allem wegen der Verschleißanfälligkeit solcher Kupplungen Nachteile in sich.

Aus der Offenlegungsschrift PAJ 07-155925 ist ein Einpressaggregat der eingangs genannten Art für eine Druckgießmaschine bekannt, bei dem ein elastisches Federelement zwischen Gießkolben und Schubstange geschaltet ist, das unerwünschte Druckspitzen vermeidet, die systembedingt durch die dem Antrieb innewohnenden Trägheitskräfte beim Abstoppen des Antriebs und beim Übergang auf Druckregelung entstehen. Während solche Probleme bei Kunststoffspritzgießmaschinen wegen des elastischen Verhaltens flüssiger Kunststoffmassen nicht auftreten, sind die Verhältnisse bei Druckgießmaschinen zur Verarbeitung von Metallschmelzen insofern anders, als die Metallschmelzen praktisch nicht komprimierbar sind. Das elastische Federelement ist am einen Ende in einer Ausnehmung an der Stirnseite des Gießkolbens aufgenommen und wird von der Schubstange in der Druckphase vollständig in diese Ausnehmung hineingedrückt, so dass die Schubstange direkt gegen den Gießkolben anliegt und mit diesem eine starre Kolbenanordnung bildet.

Es ist auch bekannt, bei Spritzgießmaschinen zur Verarbeitung flüssiger Kunststoffmassen die dort zum Auspressen vorgesehenen Extruderspindeln mit Hilfe elektronischer Regler so zu steuern, dass in den kritischen Phasen des Staudruckaufbaus bei der Plastifizierung sowie der Einhaltung des Druckes in der Nachdruckphase die gewünschten Vortriebsgeschwindigkeiten beziehungsweise Drehmomente für die Einhaltung des Druckes ausgeübt werden können (DE 43 45 034 A1). Auch wird dort schon ein Hinweis darauf gegeben, dass man ein ähnliches Antriebsprinzip auch bei Druckgießmaschinen einsetzen kann, wenn zwischen Antrieb und den beweglichen Einspritzelementen ein federndes Glied geschaltet wird.

Der Erfindung liegt die Aufgabe zugrunde, ein Einpressaggregat der eingangs genannten Art konstruktiv in möglichst einfacher Weise auszubilden.

Diese Aufgabe wird gemäß der Erfindung durch ein Einpressaggregat mit den Merkmalen des Anspruchs 1 gelöst. Hierbei ist vorgesehen, dass das Federelement als ein elastisches Kunststoffbauteil oder als eine Flüssigkeitsfeder ausgebildet und so ausgelegt ist, dass die durch seine Vorspannung entstehende Reaktionskraft auf den Gießkolben groß genug ist, um die zur Erzielung des notwendigen Druckes im Gießmaterial erforderliche Axialkraft auf den Gießkolben aufzubringen. Ein solches Federelement kann das beim Abbremsen des Antriebes auftretende Trägheitsmoment aufnehmen. Der dadurch bewirkte Federweg verhindert die weitere Verschiebung des Gießkolbens und damit auch das Auftreten von Druckspitzen, ohne dass komplizierte Steuerungsmaßnahmen erforderlich sind.

Durch die Erfindung wird somit bei einem Einpressaggregat der eingangs genannten Art zweierlei erreicht. Zum einen können die beim Abbremsen des Antriebs durch die Massen des Elektromotors und des Getriebes bewirkten Trägheitsmomente aufgefangen werden. Der Gießkolben wird somit vom Umschaltzeitpunkt von Formfüllen auf Druck nicht mehr weiter bewegt. Der durch die Trägheitsmomente auftretende Zusatzweg wird zum anderen zur Vorspannung des Federelementes verwendet und die dann erzeugte Vorspannung wird zur Beaufschlagung des Gießkolbens mit einer Axialkraft ausgenutzt, die groß genug ist, um den erwünschten Nachdruck im Gießmaterial aufrechtzuerhalten.

Durch diese Maßnahmen wird die Steuerung des Gießkolbenantriebes sehr einfach. Die Regelung des Nachdruckes kann nämlich auf diese Weise auf eine sekundäre Geschwindigkeitsregelung in einer Reglerkaskade mit primärer Kraftregelung reduziert werden.

In Weiterbildung der Erfindung kann dem Federelement ein mit der Steuerung des Antriebs verbundener Sensor zugeordnet sein, der die vom Federelement ausgeübte Axialkraft erfasst und entsprechend die Antriebssteuerung beeinflusst. Dadurch kann der elektrische Antrieb so steuerbar sein, dass das Federelement nicht über ein vorbestimmtes Maß hinaus zusammengedrückt wird.

In Weiterbildung der Erfindung kann als Federelement ein elastischer Kunststoffring vorgesehen sein, der zwischen zwei Flanschen gehalten ist, von denen einer an der Schubstange gehalten und der andere mit einer auf der Schubstange teleskopartig geführten Hülse fest verbunden ist. Durch die Relativbewegung zwischen Schubstange und Hülse wird der Kunststoffring zusammengedrückt und zwar um ein Maß, das dem Verstellweg der Schubstange entspricht, der durch den Nachlauf des Antriebes nach dem Abbremsvorgang bewirkt wird. Es hat sich gezeigt, dass ein solcher Kunststoffring, insbesondere wenn er aus einem vergüteten Polyurethankautschuk besteht, die bei Druckgießmaschinen auftretenden hohen Kräfte für die Verdichtung der Metallschmelze aufbringen kann. Dieser Kunststoffring kann auch aus zwei oder mehreren Teilen aufgebaut sein, die nacheinander verformbar sind, so dass auch unterschiedliche Federcharakteristiken für die Aufnahme des Trägheitsmomentes und dann für das Aufbringen der axialen Druckkraft verwirklicht werden können.

In baulich einfacher Art kann dabei die Schubstange einen den Kunststoffring durchdringenden Fortsatz geringeren Durchmessers aufweisen, auf dem auch die Hülse geführt ist. Der zwischen Fortsatz und Schubstange vorgesehene Absatz kann dann als Anlage für die an der Schubstange gehaltene Scheibe bzw. für einen dieser zugeordneten Drucksensor dienen. Möglich ist es dabei auch, dass das Federelement und die Anordnung der Hülse so aufeinander abgestimmt sind, dass der Fortsatz nur einen bestimmten Weg relativ zur Hülse verstellbar ist.

In einfacher Weise kann, wie beim Stand der Technik, als Linearantrieb ein aus einer Spindel und einer daran geführten Mutter bestehender Gewindeantrieb vorgesehen sein. Möglich ist es aber auch, als Linearantrieb einen Zahnstangenantrieb vorzusehen, der eine robuste Bauweise ermöglicht und auch eine geringe Geräuschentwicklung aufweist. Dabei kann der Zahnstangenantrieb über ein Getriebe erfolgen, das beidseitig an der Zahnstange angreift, so dass auch keine einseitige Belastung der Zahnstange auftritt. Bei einer solchen Bauweise können auch zwei Motoren zum Antrieb des Getriebes vorgesehen sein, so dass eine Leistungsanpassung mit einer höheren Dynamik sowie eine höhere Beschleunigung und Verzögerung möglich wird. Das Getriebe kann dabei vollständig gekapselt sein, so dass kein Ölaustritt in Richtung zum Schmelzbad möglich ist.
Der Linearantrieb kann schließlich aber auch eine von einer Pleuelstange eines Kurbeltriebs getriebene Schlittenführung sein, wobei dann, wenn eine gewisse Höhenverstellung vorgesehen wird, eine optimale Anpassung des Kraftverlaufes an den Formfüllhub möglich ist.

Als Federelement kann aber auch eine an sich bekannte Flüssigkeitsfeder vorgesehen sein (LUEGER Lexikon der Technik, Band 12 - Fahrzeugtechnik - Ausgabe 1967, Verlag DVA Stuttgart, Seite 223). Solche, in der Regel mit Öl gefüllten Zylinder/Kolbeneinheiten können bei den bei Druckgießmaschinen auftretenden Einpresskräften in der Größenordnung von mehreren Tonnen den notwendigen Federweg zur Verfügung stellen, wobei auch hier die Federkraft dann zur Beaufschlagung des Gießkolbens ausgenützt werden kann.

Bei einer praktischen Ausführungsform kann die Flüssigkeitsfeder mit einem Eintauchkolben versehen werden, der unter der Kraft einer Feder in den Innenraum des Zylinders gedrückt ist, um die Flüssigkeit schon vor der Beaufschlagung durch die Schubstange unter eine gewisse Vorspannung zu setzen. Der Zylinder der Flüssigkeitsfeder kann auch in Weiterbildung der Erfindung mit einer Öffnung versehen sein, an der ein Überdruckbegrenzungsventil und eine Pumpe zur eventuellen Rückführung ausgetretener Flüssigkeit angeschlossen ist. Dabei kann an der Verbindungsleitung zum Druckbegrenzungsventil ein Druckspannungsumformer angeschlossen sein, der wiederum mit der Steuerung des elektromotorischen Antriebs verbunden werden kann.

An der Verbindungsleitung können vorteilhaft aber auch zusätzliche Flüssigkeitsvolumina angeschlossen sein, deren steuerbare Zuschaltung zur Änderung der Federungscharakteristik beiträgt. Auf diese Weise kann auch bei Verwendung einer Flüssigkeitsfeder eine Anpassung der Federcharakteristik in ähnlicher Weise erreicht werden, wie das bei einem mehrteiligen Kunststoffring in der vorher geschilderten Weise der Fall ist.

Die Erfindung ist in der Zeichnung anhand von Ausführungsbeispielen dargestellt und wird im folgenden erläutert. Es zeigen:
- Fig. 1: ein Einpressaggregat für eine Warmkammerdruckgießmaschine zur Verarbeitung von Metallschmelzen,
- Fig. 2: ein Einpressaggregat ähnlich Fig. 1, jedoch mit einem Zahnstangenantrieb anstelle eines Gewindespindelantriebs,
- Fig. 3: die schematische Darstellung eines Schnittes durch das Aggregat der Fig. 2 in Richtung der Schnittlinie III-III,
- Fig. 4: eine Darstellung ähnlich Fig. 3, jedoch mit einer anderen Getriebeanordnung zur Beaufschlagung der Zahnstange,
- Fig. 5: ein Einpressaggregat für eine Warmkammerdruckgießmaschine ähnlich Fig. 1, jedoch mit Kurbelantrieb für die Schubstangen,
- Fig. 6: eine schematische Darstellung der in den Fig. 1, 2 und 5 verwendeten Kunststofffeder,
- Fig. 7: eine abgewandelte Bauart der Kunststofffeder nach Fig. 6,
- Fig. 8: den von der Kunststofffeder nach Fig. 6 bewirkten Kraftwegverlauf,
- Fig. 9: den Kraftwegverlauf bei Verwendung einer Kunststofffeder nach Fig. 7, und
- Fig. 10: ein Ausführungsbeispiel einer Flüssigkeitsfeder, die anstelle der Kunststofffeder nach Fig. 6 oder 7 zwischen Schubstange und Gießkolben der Einpressaggregate einsetzbar ist.

In Fig. 1 ist ein Elektromotor 1, beispielsweise ein Asynchronmotor oder auch andere Varianten von Servomotoren, mit einem nicht näher gezeigten Getriebe und mit einem Kupplungsteil 2 vorgesehen, der eine Gewindespindel 3 zu einer Drehbewegung antreibt. Die Gewindespindel 3 ist in einem Schutzgehäuse 5 abgedichtet geführt. Auf ihr ist eine mit dem Gewinde der Spindel 3 zusammenwirkende Mutter 4 geführt, die mit einem Leitnocken 6 in eine Nut 7 innerhalb des Gehäuses 5 eingreift und dadurch im Gehäuse 5 unverdrehbar geführt ist. Die Mutter 4 steht über eine das freie Ende der Spindel 3 übergreifende Verlängerung 8 mit einer Schubstange 9 in Verbindung, die ihrerseits abgedichtet aus dem Gehäuse 5 herausgeführt und mit einem Fortsatz 10 mit geringerem Durchmesser versehen ist. Auf dem Fortsatz 10 ist beweglich eine erste Scheibe 11 geführt, die an einem Drucksensor 12 anliegt, der beispielsweise in der Art eines piezoelektrischen Elementes ausgeführt sein kann. Dieser Drucksensor 12 steht über eine Signalleitung 13 mit einem nicht näher gezeigten, weil bekannten Mehrparameterregler in Verbindung, der den Motor 1 regelt.

Auf dem Fortsatz 10 ist außerdem eine Hülse 14 mit einer Endscheibe 15 verschiebbar gelagert, wobei zwischen der Endscheibe 15 und der am Drucksensor 12 anliegenden Scheibe 11 ein Federelement in der Form eines Kunststoffringes 16 angeordnet ist, der ebenfalls von dem Fortsatz 10 durchsetzt ist. Die Hülse 14 ist an dem von der Scheibe 15 abgewandten Ende mit einem Anschlußende 17 zur Verbindung mit dem nicht gezeigten Gießkolben versehen, wobei das freie Ende des Fortsatzes 10 mit einem Absatz 18 größeren Durchmessers versehen ist, der die Hülse am Fortsatz 10 hält und auch für eine gewisse Vorspannung des Kunststoffringes 16 dienen kann. Dieser Absatz 18 ist um die Wegstrecke a von einer inneren Endfläche 18 der Hülse 14 entfernt. Dieses Einpressaggregat wird nun in Betrieb gesetzt, um eine Metallschmelze in bekannter Weise aus dem Tiegel einer Warmkammerdruckgießmaschine durch den Gießzylinder und ein Steigrohr in die Form zu drücken, dann wird der Elektroantrieb 1 über den nicht gezeigten Mehrparameterregler zu einer Drehung der Spindel 3 angeregt, was dazu führt, dass die Mutter 4 aus der gezeigten Stellung an der Spindel 3 entlang nach unten läuft und dabei die Schubstange 9 ebenfalls nach unten drückt, und zwar mit der für den Füllvorgang der Gießform notwendigen Geschwindigkeit.

Ist die Form gefüllt, so muß der Drehantrieb der Spindel 3 von Geschwindigkeitsregelung auf Drehmomentregelung umgeschaltet werden und zu diesem Zweck wird der Motor 1 abgebremst. Da sowohl dem Motor als auch dem nicht näher gezeigten Getriebe und allen durch den Antrieb in Rotation versetzten Teilen ein massebedingtes Trägheitsmoment anhaftet, ist es nicht möglich, das Weiterdrehen der Spindel 3 vom Umschaltzeitpunkt an sofort zu unterbinden. Um in diesem Fall zu vermeiden, dass der nicht gezeigte Gießkolben weiter auf die in der Form befindliche inkompressible Schmelze drückt und dadurch unerwünschte Druckspitzen in der Schmelze oder Kraftspitzen im Antriebsmechanismus auftreten, die zu einer Beschädigung führen könnten, ist das Federelement 16 vorgesehen, das sich in diesem Fall zusammendrückt und den Weg aufnimmt, den sonst der Gießkolben zusätzlich zurücklegen hätte müssen. Aufgrund der Inkompressibilität der Metallschmelze in der Form steht der Gießkolben nach Füllung der Form sozusagen still, während die Schubstange 9 und ihr Fortsatz 10 noch um einen gewissen Weg weiterbewegt werden, der aber durch die Relativverschiebbarkeit zwischen Hülse 14 und Fortsatz 10 von dem Federelement 16 aufgenommen werden kann.

Die Anordnung ist dabei so getroffen, dass der vom Antrieb noch zurückgelegte Weg kleiner als das Maß a ist. Das Federelement 16 drückt sich daher um einen Betrag geringfügig kleiner als a zusammen und wird daher unter Spannung gesetzt. Die Auslegung kann dabei so erfolgen, dass bei dem eingestellten Federweg - der also kleiner als a ist - eine von dem Federelement 16 ausgeübte Reaktionskraft auf die Hülse 14 und damit auf den Gießkolben wirkt, die ausreichend groß ist, um in der Schmelze den erforderlichen Nachdrück aufgrund einer Kraft beispielsweise in der Größenordnung von 7-8 Tonnen (70-80 kN) zu bewirken. Der im Ausführungsbeispiel verwendete Kunststoffring kann diese Kräfte aufbringen, ohne zu groß zu bauen. Möglich wäre auch die Verwendung einer Flüssigkeitsfeder, bei der die Kompressibilität von Flüssigkeiten, insbesondere Öl bei hohen Drücken ausgenützt wird. Der Motor 1 kann auf ein Haltedrehmoment eingeregelt werden, so dass keine komplizierten Maßnahmen zur Einhaltung des Nachdruckes in der Schmelze erforderlich sind.

Um in jedem Fall die vom Federelement 16 ausgeübte Kraft so groß zu halten, dass in der Schmelze der erforderliche Druck entsteht, ist der Drucksensor 12 vorgesehen, der ein Maß für die Kraft abgibt, die von der Feder 16 auf die Hülse 14 und damit auf den Gießkolben ausgeübt wird. Die Scheibe 11 ist, wie vorher erläutert, verschiebbar auf dem Fortsatz 10 angeordnet. Die Scheiben 11 und 15 werden daher mit der gleichen Axialkraft beaufschlagt. Diese Kraft kann über den vorher erwähnten Mehrparameterregler und den Antriebsmotor 1 auf eine ganz bestimmte Größe eingeregelt werden, solange dafür gesorgt ist, dass der Einfederungsweg für das Federelement 16 nicht größer als das Maß a wird.

Die Fig. 2 zeigt die schematische Darstellung eines Einpressaggregates ähnlich Fig. 1. Für gleiche Teile sind daher auch die gleichen Bezugszeichen beibehalten worden.

Unterschiedlich ist, dass eine Zahnstange 20 fest mit der Schubstange 9 verbunden ist. Der Spindelantrieb nach Fig. 1 liegt daher nicht vor. Die Zahnstange 20 ist ebenso wie die Spindel 3 der Fig. 1 abgedichtet im Gehäuse 5 und in dem mit diesem dicht verbundenen Zahnstangengehäuse 25 geführt. Getriebeöl kann daher nicht austreten und gegebenenfalls in die Metallschmelze eindringen.
Wie die Fig. 3 zeigt, ist die Zahnstange 20 auf beiden Seiten mit einer Verzahnung versehen und liegt mit diesen jeweils an einem Ritzel 23 bzw. 24 an, das auf je einer Welle 21 bzw. 22 gelagert ist. Angetrieben ist bei diesem Ausführungsbeispiel die Welle 21 und zwar über zwei Motoren 26 und 27, die jeweils über eine Kupplung 28 in Antriebsverbindung mit der Welle 21 stehen. Dabei kann eine Leistungsanpassung jeweils durch Steuerung der Kupplungen 28 insofern erfolgen, als der Antrieb der Zahnstange nur über einen der Elektromotore oder über beide Elektromotore 26 und 27 erfolgt. Durch diese Ausgestaltung kann eine höhere Dynamik und auch eine höhere Beschleunigung und Verzögerung auf die Zahnstange 20 ausgeübt werden. Die Verstellgeschwindigkeiten für Zahnstange und Schubstange 9 können dadurch relativ hoch gehalten werden.

Die Fig. 4 zeigt eine Zahnstangenanordnung ähnlich Fig. 3, nur dass hier die Zahnstange 20' von Ritzeln 29 und 30 angetrieben ist, die ihrerseits Teil eines aus weiteren Ritzeln 31, 32, 33 und aus den Zahnrädern 34 und 35 bestehenden Getriebes ist, bei dem das Zahnrad 35, das fest auf der Welle 36 sitzt, wiederum wahlweise von einem oder beiden der Elektromotore 26, 27 angetrieben wird. Durch eine solche Getriebeanordnung lassen sich Übersetzungsverhältnisse realisieren, die eine besonders gute Funktion des Anpressaggregates gewährleisten.

Die Fig. 5, in der ebenfalls Bezugszeichen beibehalten sind, die gleiche Teile betreffen, wie sie schon in Fig. 1 eingesetzt sind, zeigt nun eine Abweichung in der Bauweise insofern, als hier die Schubstangen 9 von einem Schlitten 37 beaufschlagt ist, der in einer Geradführung 38 in Richtung der Achse der Schubstangen 9 geführt ist. Dieser Schlitten 37 wird von einer Pleuelstange 39 beaufschlagt, die von einer Kurbelscheibe betätigt wird, welche wiederum über ein nicht näher dargestelltes Getriebe von einem - oder auch zwei - Elektromotor 41 bewegbar ist.

Die Fig. 6 zeigt den Kunststoffring 16, wie er bei allen gezeigten Ausführungsbeispielen der Fig. 1, 2 oder 5 als Federelement zwischen Schubstange 9 und Gießkolben verwendet ist. Dieser Kunststoffring 16 besteht aus einem vergüteten Polyurethan-Kautschuk, und er kann dann, wenn er in Richtung des Pfeiles s zusammengedrückt wird, die in Fig. 8 dargestellte Kraftwegcharakteristik erzeugen. Dabei ist in Fig. 8 mit F die Kraft und mit s der Verformungsweg des Kunststoffringes 16 bezeichnet.

Fig. 7 zeigt ein Ausführungsbeispiel, bei dem der Kunststoffring 16 durch zwei konzentrisch zueinander angeordnete Ringteile 16a und 16b ersetzt ist, die ebenfalls aus vergütetem Polyurethankautschuk bestehen können und, gemäß Fig. 9, eine unterschiedliche Weg-/Kraftcharakteristik erzeugen können. Wenn der Kunststoffring 16a um den Betrag s1 zusammengedrückt wird, so erhöht sich die von ihm ausgeübte Kraft F auf einen bestimmten Betrag, der schematisch in Fig. 9 beim Erreichen der Wegstrecke s1 dargestellt ist. Werden die beiden Kunststoffringe 16a und 16b jedoch weiter über die Wegstrecke s1 hinaus längs der Wegstrecke s2 zusammengedrückt, dann wirken sie gemeinsam als eine wesentlich stärkere Feder, so dass der Kraftanstieg pro Wegeinheit bedeutend größer wird. Diese Ausgestaltung kann für die Erhöhung der auf die Schmelze ausgeübten Druckkraft ausgenützt werden, ohne dass aufwendige Steuerungsmaßnahmen für den Antrieb erforderlich sind.

Die Fig. 10 schließlich zeigt eine Flüssigkeitsfeder 42, wie sie anstelle eines Kunststofffederelementes ebenfalls zwischen Schubstange und Gießkolben eingeschaltet werden kann. Diese Flüssigkeitsfeder 42 besteht aus einem stabilen Zylinder 43, der mit einer Anschlussbohrung 44 zum Anbringen eines mit dem Anschußteil 17 (Fig. 1) versehenen Teiles ausgerüstet ist, das wiederum den nicht gezeigten Gießkolben aufnimmt. In den durch einen Deckel 45 geschlossenen Innenraum des Zylinders 43, der mit einem Volumen V₁ einen Drucköls gefüllt ist, ragt eine Kolbenstange 46 herein, die abgedichtet im Deckel 45 geführt ist. Diese Kolbenstange ist an ihrem unteren Ende mit einem tellerförmigen Ansatz 47 versehen, auf den eine Druckfeder 48 einwirkt, die sich am Deckel 45 abstützt. Diese Druckfeder 48 drückt daher die Kolbenstange 46 um einen bestimmten Betrag in das Volumen V₁ herein, so dass dadurch der Druck der im Zylinder 43 enthaltenen Flüssigkeit durch die als Verdrängerkörper wirkende Kolbenstange 46 erhöht wird.

Bei dieser Flüssigkeitsfederanordnung wird - wie eingangs schon angedeutet - die Kompressionsfähigkeit von Flüssigkeiten bei sehr hohen Drucken ausgenutzt. Flüssigkeitsfedern sind daher - ebenso wie die vorher erwähnten Kunststofffederkörper - geeignet, die bei Druckgießmaschinen auftretenden hohen Kräften aufzunehmen.

Beim gezeigten Ausführungsbeispiel besitzt der Zylinder 43 eine Öffnung 49, die über eine Verbindungsleitung 50 mit einem Druckbegrenzungsventil 51 in Verbindung steht. Über das Druckbegrenzungsventil 51 eventuell austretende Flüssigkeit wird in einem schematisch angedeuteten Behälter 52 aufgefangen und über eine Pumpe 53 wieder dem Innenraum des Zylinders 43 zugeführt. Angeschlossen an die Verbindungsleitung 50 ist ein Druckspannungswandler 54, der wiederum mit der Steuerung der elektrischen Antriebsmotoren in Verbindung stehen kann. Auf diese Weise kann die gewünschte Einpreßkraft auf die Metallschmelze über den Antrieb einwandfrei eingestellt und aufrechterhalten werden.

Mit der Verbindungsleitung 50 in Verbindung steht aber auch noch eine weitere Leitung 55, die über ein Steuerventil 56 die Zuschaltung eines Zusatzvolumens V₂ oder - über die Verbindungsleitung 57 - auch die Zuschaltung weiterer Volumina, die schematisch mit Vₓ gekennzeichnet sind, ermöglicht. Diese Ausgestaltung erlaubt es, die von der Flüssigkeitsfeder 52 ausgeübte Kraftwegcharakteristik in ähnlicher Weise zu ändern und den jeweiligen Erfordernissen anzupassen, wie dies schon anhand der Fig. 9 für den zweiteiligen Kunststoffring dargelegt wurde.

Durch die erfindungsgemäße Ausgestaltung besteht daher stets ein fester Zusammenhang zwischen dem Einfederungsweg (der vorzugsweise kleiner als a - Fig. 1 - ist) des Federelementes 16 oder 42 und der auf den Gießkolben ausgeübten Axialkraft. Die Erfindung ermöglicht daher den Antrieb eines Einpressaggregates für Warmkammerdruckgießmaschinen mit elektromechanischen Mitteln und bietet den Vorteil einer relativ einfachen Steuerung und Regelung.

## Patentansprüche

1. Einpressaggregat für eine Druckgießmaschine, insbesondere für eine Warmkammerdruckgießmaschine zur Verarbeitung von Metallschmelzen, mit einem Gießkolben zum Einpressen des Gießmaterials in eine Form, der über eine Schubstange (9) beaufschlagbar ist, die mit einem Antrieb verbunden ist, der nach der Füllphase der Form zur Erzielung eines Druckes in dem Gießmaterial in einer Druckphase gehalten wird, wobei zwischen den Gießkolben und die Schubstange (9) ein Federelement geschaltet ist,
**dadurch gekennzeichnet, dass**
der Antrieb ein von einem Elektromotor getriebener Linearantrieb ist und das Federelement (16, 16a, 16b) als ein elastisches Kunststoffbauteil oder als eine Flüssigkeitsfeder (42) ausgebildet und so angeordnet und bezüglich seiner Federcharakteristik so ausgelegt ist, dass es durch die durch seine Spannung entstehende Reaktionskraft auf den Gießkolben in der Druckphase die zur Erzielung des notwendigen Druckes im Gießmaterial erforderliche Axialkraft aufbringt.

2. Einpressaggregat nach Anspruch 1, **dadurch gekennzeichnet, dass** dem Federelement (16, 42) ein mit der Steuerung des Antriebes (1) verbundener Sensor (12, 54) zugeordnet ist, der die vom Federelement ausgeübte Axialkraft erfasst.

3. Einpressaggregat nach Anspruch 1 und 2, **dadurch gekennzeichnet, dass** der elektrische Antrieb (1, 26, 27) so steuerbar ist, dass das Federelement (16, 42) nicht über ein vorbestimmtes Maß (a) hinaus zusammengedrückt wird.

4. Einpressaggregat nach einem der vorhergehenden Ansprüche, **dadurch gekennzeichnet, dass** das Federelement ein elastischer Kunststoffring (16) ist, der zwischen zwei Scheiben (11, 15) gehalten ist, von denen eine (11) an der Schubstange (9) gehalten und die andere (15) mit einer auf der Schubstange teleskopartig geführten Hülse (14) fest verbunden ist.

5. Einpressaggregat nach Anspruch 4, **dadurch gekennzeichnet, dass** der Kunststoffring aus zwei oder mehr Teilen (16a, 16b) aufgebaut ist, die nacheinander verformbar sind.

6. Einpressaggregat nach Anspruch 1, 4 oder 5, **dadurch gekennzeichnet, dass** das Kunststoffbauteil (16, 16a, 16b) aus einem vergüteten Polyurethankautschuk besteht.

7. Einpressaggregat nach Anspruch 4, **dadurch gekennzeichnet, dass** die Schubstange (9) einen den Kunststoffring (16) durchdringenden Fortsatz (10) geringeren Durchmessers aufweist, auf dem die Hülse (14) geführt ist.

8. Einpressaggregat nach Anspruch 4, **dadurch gekennzeichnet, dass** das Federelement (16) und die Anordnung der Hülse (14) so aufeinander abgestimmt sind, dass der Fortsatz (10) nur einen bestimmten Weg (a) relativ zur Hülse (14) verstellbar ist.

9. Einpressaggregat nach Anspruch 2, **dadurch gekennzeichnet, dass** der Sensor (12) an dem zwischen der Schubstange (9) und dem Fortsatz (10) kleineren Durchmessers gebildeten Absatz (20) und an der am Ansatz (10) geführten Scheibe (11) anliegt, die an das Federelement (16) angrenzt.

10. Einpressaggregat nach Anspruch 1, **dadurch gekennzeichnet, dass** als Linearantrieb ein aus einer Spindel (3) und einer daran geführten Mutter (4) bestehender Gewindeantrieb vorgesehen ist.

11. Einpressaggregat nach Anspruch 1, **dadurch gekennzeichnet, dass** als Linearantrieb ein Zahnstangenantrieb vorgesehen ist.

12. Einpressaggregat nach Anspruch 11, **dadurch gekennzeichnet, dass** der Antrieb der Zahnstange (20, 20') über ein Getriebe erfolgt, das beidseitig an der Zahnstange angreift.

13. Einpressaggregat nach Anspruch 12, **dadurch gekennzeichnet, dass** zwei Motoren (26, 27) wahlweise zum Antrieb des Getriebes vorgesehen sind.

14. Einpressaggregat nach Anspruch 1, **dadurch gekennzeichnet, dass** der Linearantrieb ein von einer Pleuelstange (39) eines Kurbeltriebes (40) getriebener Schlitten (37) ist, der in einer Geradführung (38) gehalten ist.

15. Einpressaggregat nach Anspruch 1, **dadurch gekennzeichnet, dass** die Flüssigkeitsfeder (42) aus einem Zylinder (43) mit einer Eintauchkolbenstange (46) besteht, wobei die Eintauchkolbenstange unter der Kraft einer Feder (48) in den Innenraum des Zylinders (43) gedrückt ist, um die Flüssigkeit (V₁) schon vor der Beaufschlagung durch die Schubstange unter eine gewisse Vorspannung zu setzen.

16. Einpressaggregat nach Anspruch 15, **dadurch gekennzeichnet, dass** der Zylinder (43) der Flüssigkeitsfeder (42) mit einer Öffnung (49) versehen ist, an der ein Überdruckbegrenzungsventil (51) und eine Pumpe (53) zur eventuellen Rückführung ausgetretener Flüssigkeit angeschlossen ist.

17. Einpressaggregat nach Anspruch 16, **dadurch gekennzeichnet, dass** an der Verbindungsleitung (50) zum Druckbegrenzungsventil (51) ein Druckspannungsumformer (54) angeschlossen ist, der mit der Steuerung des elektrischen Antriebsmotors (3, 26, 27) verbunden ist.

18. Einpreßßaggregat nach Anspruch 16, **dadurch gekennzeichnet, dass** an der Verbindungsleitung (50) zusätzliche Flüssigkeitsvolumnia (V₂, Vₓ) angeschlossen sind, deren steuerbare Zuschaltung zur Änderung der Federungscharakteristik beiträgt.

## Claims

1. Pressing-in unit for a pressure diecasting machine, preferably for a hot-chamber pressure diecasting machine for processing molten metals, having a casting plunger for pressing the casting material into a mold, which casting plunger can be acted upon by way of a pusher rod (9) which is connected with a drive which, after the filling phase of the mold, is held in a pressure phase for achieving a pressure in the casting material, a spring element being connected between the casting plunger and the pusher rod (9),
**characterized in that**
the drive is a linear drive driven by an electric motor, and the spring element (16, 16a, 16b) is constructed as an elastic plastic component or as a liquid spring (42) and is arranged and designed in its spring characteristic such that through the reaction force onto the casting plunger caused by its tension it provides the axial force required in the pressure phase for achieving the necessary pressure in the casting material.

2. Pressing-in unit according to Claim 1, **characterized in that** a sensor (12, 54), which is connected with the control of the drive (1) and detects the axial force exercised by the spring element, is assigned to the control of the drive (1).

3. Pressing-in unit according to Claim 1 and 2, **characterized in that** the electric drive (1, 26, 27) can be controlled such that the spring element (16, 42) is not compressed beyond a defined extent (a).

4. Pressing-in unit according to any of the preceding claims, **characterized in that** the spring element is an elastic plastic ring (16) which is held between two disks (11, 15) of which one (11) is held on the pusher rod (9) and the other (15) is fixedly connected with a sleeve (14) telescopically guided on the pusher rod.

5. Pressing-in unit according to Claim 4, **characterized in that** the plastic ring is constructed of two or more parts (16a, 16b) which can be successively deformed.

6. Pressing-in unit according to Claim 1, 4 or 5, **characterized in that** the plastic component (16, 16a, 16b) consists of a coated polyurethane caoutchouc.

7. Pressing-in unit according to Claim 4, **characterized in that** the pusher rod (9) has an extension (10) of a smaller diameter which penetrates the plastic ring (16) and on which the sleeve (14) is guided.

8. Pressing-in unit according to Claim 4, **characterized in that** the spring element (16) and the arrangement of the sleeve (14) are mutually coordinated such that the extension (10) can only be adjusted a certain distance (a) relative to the sleeve (14).

9. Pressing-in unit according to Claim 2, **characterized in that** the sensor (12) rests on the step (20) formed between the pusher rod (9) and the extension (10) of a smaller diameter and on the disk (11) which is guided on the extension (10) and adjoins the spring element (16).

10. Pressing-in unit according to Claim 1, **characterized in that** a threaded drive is provided as the linear drive which consists of a spindle (3) and a nut (4) guided thereon.

11. Pressing-in unit according to Claim 1, **characterized in that** a rack- and-pinion drive is provided as the linear drive.

12. Pressing-in unit according to Claim 11, **characterized in that** the drive of the toothed rack (20, 20') takes place by way of a transmission which is applied to both sides of the toothed rack.

13. Pressing-in unit according to Claim 12, **characterized in that** two motors (26, 27) are selectively provided for driving the transmission.

14. Pressing-in unit according to Claim 1, **characterized in that** the linear drive is a carriage (37) which is driven by a connecting rod (39) of a crank drive (40) and is held in a straight-line guiding (38).

15. Pressing-in unit according to Claim 1, **characterized in that** the liquid spring (42) consists of a cylinder (43) with an immersion plunger rod (46), the immersion plunger rod being pressed by the force of a spring (48) into the interior of the cylinder (43) in order to subject the liquid (V₁) to a defined prestress even before being acted upon by the pusher rod.

16. Pressing-in unit according to Claim 15, **characterized in that** the cylinder (43) of the liquid spring (42) is provided with an opening (49) to which an excess pressure limiting valve (51) and a pump (53) are connected for the possible returning of leaked-out liquid.

17. Pressing-in unit according to Claim 16, **characterized in that** a pressure strain converter (54) is connected to the connection line (50) to the pressure limiting valve (51) and is connected with the control of the electric driving motor (3, 26, 27).

18. Pressing-in unit according to Claim 16, **characterized in that** additional liquid volumes (V₂, Vₓ) are connected to the connection line (50), the controllable connection of these volumes contributing to changing the spring characteristic.

## Revendications

1. Unité d'injection pour machine à couler sous pression, notamment pour machine à couler sous pression à chambre chaude destinée à traiter des bains de fusion de métal, comprenant un piston d'injection destiné à injecter le matériau coulé dans un moule qui peut être alimenté par une bielle (9), qui est reliée à un entraînement, qui est maintenu dans une phase de pression après la phase de remplissage du moule pour obtenir une pression dans le matériau coulé, un élément formant ressort étant monté entre le piston d'injection et la bielle (9), **caractérisée en ce que** l'entraînement est un entraînement linéaire actionné par un moteur électrique et l'élément formant ressort (16, 16a, 16b) est conçu en tant que composant en matière plastique élastique ou ressort hydraulique (42) et disposé et dimensionné par rapport à sa caractéristique de ressort de sorte que, du fait de la force de réaction créée par sa tension sur le piston d'injection dans la phase de compression, il applique la force axiale nécessaire pour obtenir la pression nécessaire dans le matériau coulé.

2. Unité d'injection selon la revendication 1, **caractérisée en ce qu'**un capteur (12, 54) relié à la commande de l'entraînement (1), qui détecte la force axiale exercée par l'élément formant ressort, est associé à l'élément formant ressort (16, 42).

3. Unité d'injection selon la revendication 1 ou 2, **caractérisée en ce que** l'entraînement électrique (1, 26, 27) peut être commandé de sorte que l'élément formant ressort (16, 42) n'est pas comprimé au-delà d'une valeur prédéfinie (a).

4. Unité d'injection selon l'une quelconque des revendications précédentes, **caractérisée en ce que** l'élément formant ressort est un anneau en matière plastique élastique (16), qui est maintenu entre deux disques (11, 15), parmi lesquels l'un (11) est maintenu fixement sur la bielle (9) et l'autre (15) est relié fixement à un manchon (14) guidé de façon télescopique sur la bielle.

5. Unité d'injection selon la revendication 4, **caractérisée en ce que** l'anneau en matière plastique est composé de deux parties ou plus (16a, 16b), qui peuvent être déformées les unes après les autres.

6. Unité d'injection selon la revendication 1, 4 ou 5, **caractérisée en ce que** le composant en matière plastique (16, 16a, 16b) est constitué d'un caoutchouc en polyuréthane trempé.

7. Unité d'injection selon la revendication 4, **caractérisée en ce que** la bielle (9) comprend un appendice (10) de faible diamètre traversant l'anneau en matière plastique (16), sur lequel est guidé le manchon (14) .

8. Unité d'injection selon la revendication 4, **caractérisée en ce que** l'élément formant ressort (16) et la disposition du manchon (14) sont adaptés l'un à l'autre, de sorte que l'appendice (10) ne peut se déplacer que sur un trajet défini (a) par rapport au manchon (14).

9. Unité d'injection selon la revendication 2, **caractérisée en ce que** le capteur (12) repose contre le gradin (20) formé entre la bielle (9) et l'appendice (10) de faible diamètre et contre le disque (11) guidè sur l'appendice(10), lequel disque est adjacent à l'élément formant ressort (16).

10. Unité d'injection selon la revendication 1, **caractérisée en ce qu'**un entraînement fileté constitué d'une broche (3) et d'un écrou (4) guidé dessus est prévu comme entraînement linéaire.

11. Unité d'injection selon la revendication 1, **caractérisée en ce qu'**un entraînement à crémaillère est prévu comme entraînement linéaire.

12. Unité d'injection selon la revendication 11, **caractérisée en ce que** l'entraînement de la crémaillère (20, 20') s'effectue par l'intermédiaire d'une transmission en prise de part et d'autre sur la crémaillère.

13. Unité d'injection selon la revendication 12, **caractérisée en ce que** deux moteurs (26, 27) sont prévus au choix pour l'entraînement de la transmission.

14. Unité d'injection selon la revendication 1, **caractérisée en ce que** l'entraînement linéaire est un coulisseau (37) actionné par une bielle motrice (39) d'une commande à manivelle (40), lequel coulisseau est maintenu dans un guidage rectiligne (38).

15. Unité d'injection selon la revendication 1, **caractérisée en ce que** le ressort hydraulique (42) est constitué d'un cylindre (43) doté d'une tige de piston d'immersion (46), la tige de piston d'immersion étant pressée sous l'action de la force d'un ressort (48) dans l'espace intérieur du cylindre (43), afin de mettre le liquide (V₁) sous une certaine précontrainte bien avant la sollicitation par la bielle.

16. Unité d'injection selon la revendication 15, **caractérisée en ce que** le cylindre (43) du ressort hydraulique (42) est pourvu d'un orifice (49), auquel est raccordée une soupape de limitation de surpression (51) et une pompe (53) pour le recyclage éventuel du fluide sorti.

17. Unité d'injection selon la revendication 16, **caractérisée en ce qu'**un convertisseur de tension de compression (54), qui est relié à la commande du moteur d'entraînement électrique (3, 26, 27), est raccordé à la conduite de raccordement (50) vers la soupape de limitation de pression (51).

18. Unité d'injection selon la revendication 16, **caractérisée en ce que** des volumes de liquide additionnels (V₂, Vₓ), dont la commutation commandable contribue à modifier la caractéristique d'élasticité, sont raccordés à la conduite de raccordement (50).
